# EUROPÄISCHE PATENTSCHRIFT

(11) **EP 2 900 868 B1**
(45) Veröffentlichungstag und Bekanntmachung des Hinweises auf die Patenterteilung: **10.11.2021**
(21) Anmeldenummer: 13770855.8
(22) Anmeldetag: 18.09.2013
(51) Int. Cl.: D21G 9/00

(54) **VERFAHREN ZUR REGELUNG DER FORMATION EINER FASERSTOFFBAHN EINES FASER- ODER PAPIERHERSTELLUNGSPROZESSES**
METHOD FOR CONTROLLING THE FORMATION OF A FIBER WEB OF A FIBER OR PAPER PRODUCING PROCESS
PROCÉDÉ DE RÉGLAGE DE LA FORMATION D'UNE BANDE CONTINUE DE MATIÈRE FIBREUSE DANS UN PROCESSUS DE PRODUCTION DE FIBRES OU DE PAPIER

(30) Priorität: 28.09.2012 DE 102012217729
(43) Veröffentlichungstag der Anmeldung: 05.08.2015
(73) Patentinhaber: Voith Patent GmbH, 89522 Heidenheim (DE)
(72) Erfinder: KAUFMANN, Oliver, 89564 Nattheim (DE); HAAG, Jens, 89522 Heidenheim (DE)
(74) Vertreter: Voith Patent GmbH - Patentabteilung
(86) Internationale Anmeldenummer: PCT/EP2013/069370
(87) Internationale Veröffentlichungsnummer: WO 2014/048811

(56) Entgegenhaltungen:
- EP-A1- 1 801 288
- WO-A1-03/040465
- DE-A1-102010 041 052

## Beschreibung

Die Erfindung betrifft ein Verfahren zur Regelung der Formation einer Faserstoffbahn eines Faser- oder Papierherstellungsprozesses.

Faserstoffbahnen können unter anderem auch Tissue- oder Kartonbahn sein.

Der Faser- oder Papierherstellungsprozess besteht im Wesentlichen aus einer Mehrzahl aufeinanderfolgender Einzelverfahrensstufen, in denen regelbare chemische und/oder physikalische Abläufe bzw. Prozessschritte in Abhängigkeit von Messwerten stattfinden. So werden die zur Bildung der Faserstoffbahn erforderlichen Stoffe in den einzelnen Prozessschritten behandelt, zusammengeführt und/oder entwässert. Die Messwerte können inline erfasst und direkt oder indirekt zur Regelung der Formation verwendet werden. Daneben können die Messwerte aber auch offline im Labor ermittelt werden.

Eine besonders wichtige Messgröße bei der Beurteilung der Qualität der Faserstoffbahn ist die Formation, also die Faserverteilung und -zusammensetzung in der Bahn. Durch den Einsatz einer leistungsfähigen Qualitätsmesstechnik ist es möglich, eine genaue Online-Beurteilung der Struktur und Gleichmäßigkeit der inneren Faserverteilung (Papierformation) im Papier zu erhalten. Damit können weitere Qualitätsparameter wie Bedruckbarkeit, Oberflächenbeschaffenheit, Festigkeit, Steifigkeit, optische Qualität, usw. verbessert werden.

Die Formation wird durch verschiedene veränderbare Einflussgrößen bzw. Stellgrößen wie Vakuum, Siebspannung usw. beeinflusst. Jede Verstellung einer Stellgröße beeinflusst aber nicht nur den den Prozess, den sie beeinflussen soll, sondern auch nachfolgende Prozesse. Verstellungen eines Prozesses bewirken also Folgeeffekte wie z. B. größeren Siebverschleiß, mehr Chemikalieneinsatz usw. Diese Effekte haben somit immer auch einen Einfluss auf die Gesamtkosten.

Zur Regelung der Formation sind aus dem Stand der Technik eine Reihe von Veröffentlichungen bekannt. So ist beispielsweise ein Verfahren zur Optimierung der Formation durch Veränderung der Stoffauflaufkonsistenz über Lippenöffnung bekannt. Weitere Regelungen werden in der EP 1 454 012 A1, EP 1 801 288 A1, DE 10 2010 041052 A1 oder der WO 00/34575 offenbart. WO 03/040465 A1 offenbart ein Verfahren zur Regelung der Formation einer Faserstoffbahn eines Faser-oder Papierherstellungsprozesses, das aus einer Mehrzahl aufeinanderfolgender Einzelverfahrensstufen besteht, in denen regelbare chemische und/oder physikalische Abläufe bzw. Prozessschritte in Abhängigkeit von Messwerten stattfinden, in denen die zur Bildung der Faserstoffbahn erforderlichen Stoffe behandelt, zusammengeführt und/oder entwässert werden, bei dem zumindest einige der Messwerte inline erfasst und direkt oder indirekt zur Regelung der Formation verwendet und zumindest die die Formation relevant beeinflussenden Stellgrößen der einzelnen Abläufe bzw. Prozesse im Gesamtprozess in Abhängigkeit von definierbaren Nebenbedingungen gebildet werden.

Eine der Aufgaben der Erfindung ist es eine Formationsregelung vorzuschlagen, die die Formation in der Faserstoffbahn vorbessert.

Eine weitere Aufgabe der Erfindung ist es ein Verfahren zur Formationsregelung bereitzustellen das es erlaubt den Papiermaschinenbetrieb zu stabilisieren.

Erfindungsgemäß wird dies durch ein Verfahren gemäß den Ansprüchen gelöst.

Die Formation wird von einer Mehrzahl aufeinanderfolgender Einzelverfahrensstufen, in denen regelbare chemische und/oder physikalische Abläufe bzw. Prozessschritte in Abhängigkeit von Messwerten stattfinden, beeinflusst, wobei zumindest einige der Messwerte inline erfasst und direkt oder indirekt zur Regelung der Formation verwendet werden.

In den aufeinanderfolgenden Einzelverfahrensstufen werden die zur Bildung der Faserstoffbahn erforderlichen Stoffe behandelt, zusammengeführt und/oder entwässert. Zur Regelung des Gesamtprozesses werden alle Messwerte in einem Datenverarbeitungssystem verarbeitet und daraus nach definierten Vorgaben Stellgrößen generiert.

Bei der Verstellung der Stellwerte treten wiederum Folgeeffekte auf, die nicht erwünscht sind. So kann durch die Verstellung eines Stellwertes die Formation zwar verbessert werden dadurch aber als Folgeeffekt ein erhöhter Siebverschleiß auftreten, wenn z. B. das Vakuum zu hoch eingestellt wird.

Werden, wie vorgeschlagen, die Stellgrößen der einzelnen Abläufe bzw. Prozesse im Gesamtprozess in Abhängigkeit von definierbaren Nebenbedingungen gebildet können derartige negative Auswirkungen verhindert werden.

Unter Nebenbedingungen im Sinne der Erfindung werden somit Bedingungen verstanden, die Wertebereiche definiert, die nicht verlassen werden dürfen bzw. die eine Verstellung der Stellwerte nur in einem definierten Bereich zulassen, sodass an den den Prozessen zugeordneten Messstellen die Messwerte bestimmte Grenzen nicht über- und/oder unterschreiten.

Die Stellgrößen werden in Abhängigkeit von definierbaren Kostenfunktionen gebildet.

Ein Folgeeffekt könnten auch die Kosten sein. So kann die Formation bzw. der Gesamtprozess zusätzlich dahin gehend optimiert werden, dass die die Kosten reduziert werden, wobei immer auch die anderen Nebenbedingungen und letztendlich auch die Formation in gewissen Grenzen liegen muss.

So können mittels der Kostenfunktion auch die Aufwandskosten bewertet werden, die durch die Veränderung der Stellgrößen entstehen. Des Weiteren kann die Kostenfunktion allerdings auch die Folgekosten bewerten.

Die Nebenbedingung kann als eine Gleichheitsbedingung, z. B. Formation = konstant, aber auch als eine Ungleichung, z. B. steigende Vakua in der Siebstation entlang der Entwässerungsstrecke, wie p1>p2>p3, in die Bildung der Grenzwerte mit einfließen.

Des Weiteren können die Nebenbedingungen sowohl in Abhängigkeit von den Ausgangsmaterialien bzw. Rohstoffen und/oder von den in den aufeinanderfolgenden Verfahrensstufen zugeführten Chemikalien, Hilfsstoffen und Energien sowie den zu entsorgenden Materialien und Emissionen gebildet werden.

Zur Minimierung der Kosten wird ein Optimierungsalgorithmus eingesetzt, mittels dem die Kostenfunktionen unter Einhaltung der Nebenbedingungen optimiert werden, indem alle entscheidenden Stellgrößen, unter Berücksichtigung der Nebenbedingungen und der Folgeeffekte, nur soweit verstellt werden, dass die Formation eine Zielgröße bzw. Formationswert erreicht.

So kann der Optimierungsalgorithmus, zur Einhaltung der Formationsnebenbedingungen, die beeinflussenden Stellgrößen der einzelnen Abläufe bzw. Prozesse im Gesamtprozess so beeinflusst, dass der Betrag einer eventuellen Abweichung der Formation vom Sollwert minimiert wird.

Zum Anderen kann dem Optimierungsalgorithmus aber auch ein Modell hinterlegt sein, welches entweder über a priori Vorwissen oder durch die Auswertung der Effekte der vorausgegangenen Verstellungen den Einfluss der Stellgrößen auf die Formation qualitativ wiedergibt, wodurch die Totzeiten der Prozesse vorteilhaft mit berücksichtigt werden.

Beide Vorgehensweisen können aber auch miteinander kombiniert werde, sodass es zu einer weiteren Optimierung kommt.

Die Einzelverfahren im Sinne der Erfindung finden im Wesentlichen in der Stoffaufbereitung, dem Stoffauflauf und der Nasspartie einer Faserstoffbahnherstellungsmaschine statt. Also den Bereichen einer Faserstoffbahnherstellungsmaschine, in denen eine Veränderung oder Beeinflussung der Formation stattfinden kann.

So kann in der Stoffaufbereitung zumindest eine der folgenden Stellgrößen zur Regelung der Formation verwendet werden:
- Retentionsmitteltyp
- Retentionsmittel-Dosierpunkt
- Retentionsmittelmenge
- Mahlleistung
- Dispergerleistung
- Stoffzusammensetzung
- Fixiermittelmenge

So kann im Stoffauflauf, zumindest eine der folgenden Stellgrößen zur Regelung der Formation verwendet werden:
- Suspensionsstrahlgeometrie
- Lippenöffnung
- Blendenstellung
- Lamellenstellung
- Insertsstellung
- Geschwindigkeitsdifferenz Strahl-Sieb

Weiterhin kann in der Nasspartie, zumindest eine der folgenden Stellgrößen zur Regelung der Formation verwendet werden:
- Entwässerungsleistengeometrie
- Entwässerungsleistendrücke
- Vakuum
- Siebspannung

Aber auch die Siebeigenschaften wie auch die Sieblaufzeit, insbesondere die CFM-Wert Veränderung haben einen Einfluss auf den stabilen lauf der Maschinen sowie auf die Kosten und können z. B. als Funktion in die Nebenbedingungen mit einfließen.

So ist es aber auch möglich die Formation dadurch zu optimieren, dass die Maschinengeschwindigkeit verändert wird, wodurch, insbesondere bei schwer zu verarbeitenden Rohstoffen oder auch bei sich ändernden Klimabedingungen, das Risiko eines Bahnrisses vermindert wird. Bahnrisse haben einen großen Einfluss auf die Gesamtkosten.

Einer der besonderen Vorteile der Erfindung ist es, dass die Betriebsstabilität und die Formation derart stabilisiert werden können, dass die Kosten des Gesamtprozesses auf ein optimales Minimum reduziert werden können.

Weitere Merkmale des erfindungsgemäßen Verfahrens und weitere Vorteile der Erfindung ergeben sich aus der nachfolgenden Beschreibung unter Bezugnahme auf die Zeichnung.

Nachfolgend wird die Erfindung anhand von Skizzen näher erläutert. In diesen zeigen:
- Figur 1: ein Blockdiagramm zur Darstellung der Formationsregelung
- Figur 2: ein Liniendiagramm zur Darstellung der Zusammenhänge zwischen Stellgrößen, Nebenbedingungen und Kosten in Bezug auf eine konstante Formation

Figur 1 zeigt ein Blockdiagramm zur Darstellung der Formationsregelung, mit dessen Hilfe die Funktion des Systems bzw. der Regelung der Formation beschrieben werden kann.

Das System bzw. die Regelung 1 der Formation einer Faserstoffbahn eines Faser-oder Papierherstellungsprozesses ist von einer Mehrzahl aufeinanderfolgender Einzelverfahrensstufen abhängig. So finden in den einzelnen Verfahrenstufen unterschiedliche regelbare chemische und/oder physikalische Abläufe bzw. Prozessschritte in Abhängigkeit von Messwerten statt, um den zur Bildung der Faserstoffbahn erforderlichen Stoff zu behandeln, zusammen zuführen und/oder zu entwässern.

Die einzelnen Verfahrenstufen, die für die Formationsbildung verantwortlich sind, sind in Figur 1 in Block 3 zusammengefasst worden. Die Verfahren oder Prozesse können in der Stoffaufbereitung, dem Wet End Prozess, dem Stoffauflauf und dem Former stattfinden, wobei jeder Prozess durch mindestens eine Stellgröße 2 beeinflussbar ist. Bezüglich der möglichen Stellgrößen a1, a2, .....wird auf die bereits erwähnten verwiesen, wobei dies keine abschließende Aufzählung ist.

Neben den Stellgrößen haben die Nebenbedingungen einen Einfluss auf die Formation, indem einzelne relevante Stellgrößen in Abhängigkeit von definierbaren Nebenbedingungen gebildet werden.

Die Nebenbedingungen sind derart definiert, dass ein besonders stabiler Papiermaschinenbetrieb gewährleistet ist. Bestimmte Messwerte dürfen also gewisse Grenzen nicht überschreiten, die zwingend zur Optimierung der Formation eingehalten werden müssen.

Die Regelungsstrategie kann mithilfe eines Optimierungsalgorithmus erfolgen, der die Kostenfunktion minimiert und dabei die Nebenbedingungen einhält. Diese Nebenbedingungen können als Gleichheitsbedingung (z.B. Formation = konstant), als Grenzwerte (Stellgrenzen, z. B. 0,9 < Strahl-Sieb-Verhältnis < 1,1) oder als Ungleichung (steigende Vakua entlang der Entwässerung, z.B. p1>p2>p3) vorliegen.

Die Folgeeffekte 5 ergeben sich aus den einzelnen Verstellungen der Stellgrößen der Prozesse. Die Folgeeffekte können online oder im Labor gemessen werden und fliesen direkt oder indirekt in die Nebenbedingungen ein. Oder anderes ausgedrückt, die Grenzen der Nebenbedingungen werden durch die Folgebedingungen beeinflusst. Folgeeffekte können Verschleiß, Energieverbrauch, Chemikalienverbrauch, usw. sein.

In Figur 2 ist ein Liniendiagramm zur Darstellung der Zusammenhänge zwischen Stellgrößen, Nebenbedingungen und Kosten in Bezug auf eine konstante Formation dargestellt.

Die durch die Regelung verstellbaren Einflussgrößen (Aufwand) werden über eine entsprechende Preisfunktion als Aufwandskosten bewertet. Ebenso werden Folgekosten, die durch die verstellbaren Einflussgrößen entstehen, ermittelt. Die Kostenfunktion berechnet sich somit aus den Gesamtkosten aus Aufwands- und Folgekosten der Einstellung der formationsrelevanten Stellgrößen. Diese Kostenfunktion wird über einen Optimierungsalgorithmus minimiert unter Einhaltung der oben definierten Nebenbedingungen, sodass eine (iterative) schrittweise Einstellungsänderung zu einem kostenoptimalen Betriebspunkt erfolgt, wobei die Formation als Regelgröße innerhalb eines zulässigen Toleranzbandes bleibt.

Der Optimierungsalgorithmus ist/kann zur Einhaltung der Formationsnebenbedingung die Verstellungen so gestalten, dass der Betrag einer eventuelle Abweichung der Formation vorn Sollwert (Bereich) minimiert wird (im Idealfall zu 0). Dies kann über ein Modell geschehen, das entweder über a priori bekanntes Vorwissen oder durch die Auswertung der Effekte der vorausgegangenen Verstellungen den Einfluss der Stellgrößen auf die Formation quantitativ wiedergibt.

### Bezugszeichenliste

- 1: Blockdiagramm
- 2: Stellgrößen
- 3: Verfahrensstufen
- 4: Nebenbedingungen
- 4a: Grenzwerte Nebenbedingungen für Stellgröße Y
- 4b: Grenzwerte Nebenbedingungen für Stellgröße X
- 5: Folgeeffekte
- 6: Zielgröße Formation
- 8: Gültigkeitsbereich
- 9: Kostenaufwand

## Patentansprüche

1. Verfahren zur Regelung der Formation einer Faserstoffbahn eines Faser-oder Papierherstellungsprozesses, das aus einer Mehrzahl aufeinanderfolgender Einzelverfahrensstufen besteht, in denen regelbare chemische und/oder physikalische Abläufe bzw. Prozessschritte in Abhängigkeit von Messwerten stattfinden, in denen die zur Bildung der Faserstoffbahn erforderlichen Stoffe behandelt, zusammengeführt und/oder entwässert werden, bei dem zumindest einige der Messwerte inline erfasst und direkt oder indirekt zur Regelung der Formation verwendet und zumindest die die Formation relevant beeinflussenden Stellgrößen der einzelnen Abläufe bzw. Prozesse im Gesamtprozess in Abhängigkeit von definierbaren Nebenbedingungen gebildet werden,
**dadurch gekennzeichnet,**
**dass** die Stellgrößen in Abhängigkeit von definierbaren Kostenfunktionen gebildet und die Kosten mittels der Kostenfunktion über einen Optimierungsalgorithmus unter Einhaltung der Nebenbedingungen minimiert werden.

2. Verfahren nach Anspruch 1,
**dadurch gekennzeichnet,**
**dass** die Kostenfunktion die Aufwandskosten bewertet, die durch die Veränderung der Stellgrößen entstehen.

3. Verfahren nach Anspruch 1 oder 2,
**dadurch gekennzeichnet,**
**dass** die Kostenfunktion die Folgekosten bewertet, die durch die Veränderung der Stellgrößen entstehen.

4. Verfahren nach Anspruch 1,
**dadurch gekennzeichnet,**
**dass** die Nebenbedingung eine Gleichheitsbedingung ist.

5. Verfahren nach Anspruch 1,
**dadurch gekennzeichnet,**
**dass** die Nebenbedingung eine Ungleichung ist.

6. Verfahren nach Anspruch 1,
**dadurch gekennzeichnet,**
**dass** die Nebenbedingungen sowohl in Abhängigkeit von den Ausgangsmaterialien bzw. Rohstoffen und/oder von den in den aufeinanderfolgenden Verfahrensstufen zugeführten Chemikalien, Hilfsstoffen und Energien sowie den zu entsorgenden Materialien und Emissionen gebildet werden.

7. Verfahren nach Anspruch 1,
**dadurch gekennzeichnet,**
**dass** der Optimierungsalgorithmus, zur Einhaltung der Formationsnebenbedingungen, die beeinflussenden Stellgrößen der einzelnen Abläufe bzw. Prozesse im Gesamtprozess so beeinflusst, dass der Betrag einer eventuellen Abweichung der Formation vom Sollwert minimiert wird.

8. Verfahren nach Anspruch 1 oder 7,
**dadurch gekennzeichnet,**
**dass** dem Optimierungsalgorithmus ein Modell hinterlegt ist, welches entweder über a priori Vorwissen oder durch die Auswertung der Effekte der vorausgegangenen Verstellungen den Einfluss der Stellgrößen auf die Formation qualitativ wiedergibt.

9. Verfahren nach Anspruch 1,
**dadurch gekennzeichnet,**
**dass** die Einzelverfahren im Wesentlichen in der Stoffaufbereitung, dem Stoffauflauf und der Nasspartie einer Faserstoffbahnherstellungsmaschine stattfinden.

10. Verfahren nach Anspruch 9,
**dadurch gekennzeichnet,**
**dass** in der Stoffaufbereitung, zumindest eine der folgenden Stellgrößen zur Regelung der Formation verwendet wird:
- Retentionsmitteltyp
- Retentionsmittel-Dosierpunkt
- Retentionsmittelmenge
- Mahlleistung
- Dispergerleistung
- Stoffzusammensetzung
- Fixiermittelmenge

11. Verfahren nach Anspruch 9,
**dadurch gekennzeichnet,**
**dass** im Stoffauflauf, zumindest eine der folgenden Stellgrößen zur Regelung der Formation verwendet wird:
- Suspensionsstrahlgeometrie
- Lippenöffnung
- Blendenstellung
- Lamellenstellung
- Insertsstellung
- Geschwindigkeitsdifferenz Strahl-Sieb

12. Verfahren nach Anspruch 9,
**dadurch gekennzeichnet,**
**dass** in der Nasspartie, zumindest eine der folgenden Stellgrößen zur Regelung der Formation verwendet wird:
- Entwässerungsleistengeometrie
- Entwässerungsleistendrücke
- Vakuum
- Siebspannung

13. Verfahren nach Anspruch 1,
**dadurch gekennzeichnet,**
**dass** eine der Stellgröße die Maschinengeschwindigkeit ist.

## Claims

1. Method for controlling the formation of a fibrous web of a fibre or paper production process, which consists of a plurality of successive individual process stages in which controllable chemical and/or physical processes or process steps take place as a function of measured values, in which the substances required to form the fibrous web are treated, combined and/or dewatered, in which at least some of the measured values are recorded inline and used directly or indirectly to control the formation and at least the manipulated variables of the individual processes or processes in the overall process which have a relevant influence on the formation are formed as a function of definable secondary conditions,
**characterised in that**
the manipulated variables are formed as a function of definable cost functions and the costs are minimised by means of the cost function via an optimisation algorithm while complying with the constraints.

2. Method according to claim 1,
**characterised in that**
the cost function evaluates the effort costs incurred by changing the manipulated variables.

3. Method according to claim 1 or 2,
**characterised in that**
the cost function evaluates the consequential costs that arise from the change in the manipulated variables.

4. Method according to claim 1,
**characterised in that**
the constraint is an equality constraint.

5. Method according to claim 1,
**characterised in that**
the constraint is an inequality.

6. Method according to claim 1,
**characterised in that**
the secondary conditions are formed both as a function of the starting materials or raw materials and/or of the chemicals, auxiliary materials and energies added in the successive process stages and of the materials and emissions to be disposed of.

7. Method according to claim 1,
**characterised in that**
the optimisation algorithm, in order to comply with the formation constraints, influences the influencing control variables of the individual sequences or processes in the overall process in such a way that the amount of any deviation of the formation from the setpoint is minimised.

8. Method according to claim 1 or 7,
**characterised in that**
the optimisation algorithm is based on a model which qualitatively reflects the influence of the manipulated variables on the formation either via a priori knowledge or by evaluating the effects of the previous adjustments.

9. Method according to claim 1,
**characterised in that**
the individual processes essentially take place in the stock preparation, headbox and wet end sections of a fibre web production machine.

10. The method according to claim 9,
**characterised in that**
in the stock preparation, at least one of the following manipulated variables is used to control the formation:
- Retention agent type
- Retention agent dosing point
- Retention agent quantity
- Grinding capacity
- Disperser performance
- Fabric composition
- Fixer quantity

11. The method according to claim 9,
**characterised in that**
in the headbox, at least one of the following manipulated variables is used to control the formation:
- Suspension beam geometry
- Lip opening
- Aperture position
- Slat position
- Insert position
- Velocity difference jet-sieve

12. The method according to claim 9,
**characterised in that**
in the wet section, at least one of the following manipulated variables is used to control the formation:
- Drainage strip geometry
- Drainage bar pressures
- Vacuum
- Sieve tension

13. Method according to claim 1,
**characterised in that**
one of the manipulated variables is the machine speed.

## Revendications

1. Procédé de commande de la formation d'une nappe de fibres d'un processus de fabrication de fibres ou de papier, qui est constitué de plusieurs étapes de processus individuelles successives, dans lesquelles se déroulent des processus ou des étapes de processus chimiques et/ou physiques commandables en fonction de valeurs de mesure, dans lesquelles les substances nécessaires à la formation de la nappe de fibres sont traitées, combinées et/ou déshydratées, dans lesquelles au moins une partie des valeurs de mesure est saisie en ligne et utilisée directement ou indirectement pour la commande de la formation, et au moins les grandeurs de réglage des processus individuels ou des processus du processus global, qui ont une influence importante sur la formation, sont formées en fonction de conditions secondaires définissables,
**caractérisé en ce que**
les variables manipulées sont formées en fonction de fonctions de coût définissables et que les coûts sont minimisés au moyen de la fonction de coût via un algorithme d'optimisation tout en respectant les contraintes.

2. Méthode selon la revendication 1,
**caractérisé en ce que**
la fonction de coût évalue les coûts d'effort encourus par la modification des variables manipulées.

3. Procédé selon la revendication 1 ou 2,
**caractérisé en ce que**
la fonction de coût évalue les coûts conséquents qui découlent de la modification des variables manipulées.

4. Méthode selon la revendication 1,
**caractérisé en ce que**
la contrainte est une contrainte d'égalité.

5. Méthode selon la revendication 1,
**caractérisé en ce que**
la contrainte est une inégalité.

6. Méthode selon la revendication 1,
**caractérisé en ce que**
les conditions secondaires sont formées à la fois en fonction des matériaux de départ ou des matières premières et/ou des produits chimiques, des matières auxiliaires et des énergies ajoutés au cours des étapes successives du processus et des matériaux et émissions à éliminer.

7. Méthode selon la revendication 1,
**caractérisé en ce que**
l'algorithme d'optimisation, afin de respecter les contraintes de formation, influence les variables de commande influentes des séquences ou processus individuels dans le processus global de telle sorte que la quantité de tout écart de la formation par rapport à la valeur de consigne soit minimisée.

8. Procédé selon la revendication 1 ou 7,
**caractérisé en ce que**
l'algorithme d'optimisation est basé sur un modèle qui reflète qualitativement l'influence des variables manipulées sur la formation, soit par une connaissance a priori, soit en évaluant les effets des ajustements précédents.

9. Méthode selon la revendication 1,
**caractérisé en ce que**
les différents processus se déroulent essentiellement dans les sections de préparation de la pâte, de la caisse de tête et de la partie humide d'une machine de production de bandes de fibres.

10. Méthode selon la revendication 9,
**caractérisé en ce que**
dans la préparation des actions, au moins une des variables manipulées suivantes est utilisée pour contrôler la formation :
- Type d'agent de rétention
- Point de dosage de l'agent de rétention
- Quantité d'agent de rétention
- Capacité de broyage
- Performance du disperseur
- Composition du tissu
- Quantité de fixateur

11. Méthode selon la revendication 9,
**caractérisé en ce que**
dans la caisse de tête, au moins une des variables manipulées suivantes est utilisée pour contrôler la formation :
- Géométrie de la poutre de suspension
- Ouverture des lèvres
- Position de l'ouverture
- Position des lamelles
- Position d'insertion
- Différence de vitesse jet-sieve

12. Méthode selon la revendication 9,
**caractérisé en ce que**
dans la section humide, au moins une des variables manipulées suivantes est utilisée pour contrôler la formation :
- Géométrie de la bande de drainage
- Pression des barres de drainage
- Vide
- Tension du tamis

13. Méthode selon la revendication 1,
**caractérisé en ce que**
l'une des variables manipulées est la vitesse de la machine.
